# EUROPÄISCHE PATENTSCHRIFT

(11) **EP 2 202 412 B1**
(45) Veröffentlichungstag und Bekanntmachung des Hinweises auf die Patenterteilung: **26.10.2011**
(21) Anmeldenummer: 09015615.9
(22) Anmeldetag: 17.12.2009
(51) Int. Cl.: F15B 1/10, F17C 1/16

(54) **Hydrospeicher**
Hydraulic accumulator
Accumulateur hydraulique

(30) Priorität: 23.12.2008 DE 102008062837
(43) Veröffentlichungstag der Anmeldung: 30.06.2010
(73) Patentinhaber: HYDAC TECHNOLOGY GMBH, 66280 Sulzbach/Saar (DE)
(72) Erfinder: Baltes, Herbert, 66679 Losheim (DE); Weber, Norbert, 66280 Sulzbach/Saar (DE)
(74) Vertreter: Bartels & Partner

(56) Entgegenhaltungen:
- DE-A1- 2 754 606
- DE-B- 1 198 148
- GB-A- 948 675
- US-A- 4 595 037
- US-A1- 2008 149 636

## Beschreibung

Die Erfindung betrifft einen Hydrospeicher mit mindestens zwei Gehäuseschalen in Form von Rotationskörpern bezüglich der Längsachse des Speichergehäuses und mit mindestens einem Brennelement, das innerhalb des mittels der Gehäuseschalen gebildeten Gehäuses einzelne Arbeitsräume vorzugsweise mediendicht voneinander trennt, wobei zur Bildung des Speichergehäuses die Gehäuseschalen mit ihren freien Stirnseiten in Aneinanderlage sind, und wobei die einzelnen Gehäuseschalen mittels einer von außen aufgebrachten Faserumwicklung oder mindestens eines aufgebrachten Fasergeleges druckdicht miteinander verbunden sind.

Bei Druckbehältern zur Speicherung flüssiger oder gasförmiger, unter Druck stehender Medien ist es Stand der Technik (vgl. DE 10 2006 004 121 A1), das betreffende Speichergehäuse in Composite-Bauweise derart zu realisieren, dass eine verstärkende Umwicklung aus Faserverbundwerkstoffen einen Bestandteil des Speichergehäuses bildet. Die DE 10 2006 004 120 A1 offenbart auch einen Hydrospeicher in Form eines Membranspeichers, bei dem zusätzlich zu metallischen Gehäuseteilen, die jeweils einen Anschlussbereich an der Gasseite und an der Fluidseite des Speichers bilden, als weiteres Gehäusebestandteil eine verstärkende Umwicklung aus einem Fasermaterial vorgesehen ist.

Je nach Einsatzgebiet müssen Hydrospeicher unterschiedlichen Anforderungen gerecht werden. Besonders hohe Anforderungen sind zu erfüllen, wenn derartige Speicher in Hydrauliksystemen hoch entwickelter Kraftfahrzeuge benutzt werden. Dies ist in besonderem Maße der Fall, wenn ein Einsatz bei Wettbewerbsfahrzeugen, wie Formelrennwagen, vorgesehen ist. In diesen Fällen müssen die betreffenden Hydrospeicher nicht nur hohen Belastungen gewachsen sein, und zwar sowohl hinsichtlich mechanischer Belastungen, statischer und dynamischer Natur, einschließlich äußerst hoher Druckbelastungen, sondern es ist darüber hinaus zwingend, dass die Betriebssicherheit, trotz der hohen Belastung, bei geringstem Baugewicht des Speichers erreicht wird.

Ein Hydrospeicher der eingangs genannten Art ist aus GB 948,675 A bekannt geworden. Die innerhalb des Speichergehäuses angeordnete Membran weist außenumfangsseitig einen Verbindungsbereich auf, der derart geformt ist, dass die Öffnungsränder der Gehäuseschalen jeweils in eine ringförmig Nut eingreifen können. Bei dem bekannten Hydrospeicher sind die Gehäuseschalen im verbundenen Zustand stirnseitig durch die dazwischen angeordnete Membran voneinander beabstandet, wobei die Membran zusätzlich eine fluiddichte Trennung der beiden im Speichergehäuse vorgesehenen Arbeitsräume sicherstellt.

Im Hinblick auf diese Problematik stellt sich die Erfindung die Aufgabe, einen Hydrospeicher der betrachteten Art zur Verfügung zu stellen, der sich, obgleich er den erwähnten, hohen Belastungen gewachsen ist, durch ein minimales Baugewicht auszeichnet.

Erfindungsgemäß ist diese Aufgabe durch einen Hydrospeicher gelöst, der die Merkmale des Patentanspruches 1 in seiner Gesamtheit aufweist.

Demgemäß besteht eine wesentliche Besonderheit der Erfindung darin, dass die einander zugekehrten Öffnungsränder der vorzugsweise metallischen Gehäuseschalen einander derart überlappen, dass die im Überlappungsbereich wirksame, durch die aus einem Faserverbundmaterial gebildete Umwicklung erzeugte Abstützkraft und die dieser entgegenwirkende, aufgrund von Innendruck im Speichergehäuse erzeugte Druckkraft eine Klemmkraft im Überlappungsbereich als Haltekraft für die gegenseitige Verankerung der Öffnungsränder der Schalen bilden. Diese Art der gegenseitigen Verankerung gewährleistet bei einfachster Bauweise und geringstem Baugewicht eine Druckfestigkeit des Gehäuses bei sehr hohen Betriebsdrücken, beispielsweise bei Druckspitzen bis 250 bar oder mehr, selbst bei geringen Wandstärken der Schalen, wobei aufgrund der als Gegenlager dienenden äußeren Abstützung durch die Umwicklung der Innendruck im Speichergehäuse die Klemmkräfte gegenüber dem durch die Umwicklung gebildeten Gegenlager verstärkt.

Die das Speichergehäuse bildenden Gehäuseschalen sind an ihren einander zugewandten Stirnseiten mittels einer von außen aufgebrachten Umwicklung aus einem Faserverbundwerkstoff oder mittels eines Fasergelegeauftrages druckdicht miteinander verbunden. Bei einfachster Bauweise und dadurch minimalem Baugewicht ist dadurch ein Hydrospeicher geschaffen, der bei hohen Belastungen, seien es mechanische, statische oder dynamische Belastungen und/oder Druckbelastungen und/oder thermische Belastungen, ein Höchstmaß an Betriebssicherheit gewährleistet.

Die Anordnung ist erfindungsgemäß so getroffen, dass der Öffnungsrand derjenigen Gehäuseschale, die im Überlappungsbereich radial innenliegend ist, ein annähernd C-förmiges Hohlprofil zur Aufnahme des mindestens einen Trennelements bildet. Erfindungsgemäß ist die Anordnung so getroffen, dass der Öffnungsrand der im Überlappungsbereich bzw. an der Überlappungsstelle radial außenliegenden Gehäuseschale zur Bildung eines absatzlosen Überganges der Außenfläche beider Gehäuseschalen an einer Ringfläche anliegt, die durch eine Stufe gebildet ist, die am Öffnungsrand der anderen Gehäuseschale am Übergang zum Hohlprofil vorgesehen ist. Dadurch ergibt sich nicht nur eine durch die Außenseite der Umwicklung gebildete, absatzlose, glatte Außenkontur des Speichergehäuses, sondern die Gehäuseschalen sind zusätzlich gegen eine gegeneinander gerichtet relative Axialbewegung gesichert.

In besonders vorteilhafter Weise kann das bewegbare Trennelement durch eine Membran gebildet sein, deren Umfangsrand im Überlappungsbereich mit einem Verankerungsteil zwischen die Öffnungsränder der Gehäuseschalen derart eingreift, dass die im Überlappungsbereich wirkende Klemmkraft die Haltekraft für die Verankerung des Verankerungsteils der Membran an den Öffnungsrändern der Gehäuseschalen bildet. Somit steht die im Überlappungsbereich wirkende Klemmkraft gleichzeitig als Haltekraft für die Verankerung der Membran zur Verfügung, was zu einer besonders signifikanten Vereinfachung der Bauweise führt.

Wenn hierbei die Anordnung so getroffen ist, dass sich die Öffnungsränder der Gehäuseschalen im Bereich der halben Gehäuselänge überlappen, dann steht für die Auslenkung der Membran in vorteilhafter Weise beidseits jeweils etwa der gleiche Freiraum im Speichergehäuse zur Verfügung.

Das Verankerungsteil am Umfangsrand der Membran kann vorzugsweise durch einen verdickten Randwulst der Membran gebildet sein, der insofern eine Art Dichtring an der Verankerungsstelle bildet.

Das Hohlprofil bildet bevorzugt einen radial nach innen und einen im Abstand davon radial nach außen verlaufenden Schenkel, zwischen denen der Randwulst der Membran aufnehmbar ist, der an seiner Außenseite an der Innenseite des überlappenden Öffnungsrandes der anderen Gehäuseschale anliegt.

Bei besonders bevorzugten Ausführungsbeispielen sind die Gehäuseschalen aus einer Aluminiumlegierung gebildet, wodurch sich trotz hoher Belastbarkeit ein besonders geringes Baugewicht ergibt.

Vorzugsweise sind die Anschlüsse der Gehäuseschalen durch zur Längsachse koaxiale, angeformte Anschlusskörper gebildet, an die sich die Wand der betreffenden Gehäuseschale mit gegenüber der Dicke der Anschlusskörper verringerter Wandstärke anschließt. Besonders gute Festigkeitseigenschaften ergeben sich, wenn die Umwicklung im Bereich des Überganges zwischen Anschlusskörper und verringerter Wandstärke der Gehäuseschale eine Verdickung bildet. Dadurch wirkt die Umwicklung auch als Verstärkung des betreffenden Anschlusskörpers gegen im Betrieb an ihm wirkende Lastkräfte oder Schwingungen.

Die Umwicklung kann aus einem Material gebildet sein, das Kohlenstoff-, Kevlar^{®}-, Glas-, Bor-, Al₂O₃-Fasern oder ein Gemisch hieraus enthält.

Nachstehend ist die Erfindung anhand von in der Zeichnung dargestellten Ausführungsbeispielen im Einzelnen erläutert. Es zeigen:
- Fig. 1: eine gegenüber einer praktischen Ausführungsform etwa um den Faktor 1,4 vergrößert gezeichnete Seitenansicht eines Ausführungsbeispieles des erfindungsgemäßen Hydrospei- chers;
- Fig. 2: einen schematisch leicht vereinfacht gezeichneten Längs- schnitt des Ausführungsbeispieles von Fig. 1 und
- Fig. 3: eine teilweise aufgeschnitten gezeichnete, etwa im gleichen Maßstab wie Fig. 1 und 2 gezeichnete Seitenansicht eines zweiten Ausführungsbeispieles des Hydrospeichers.

In der Zeichnung ist ein annähernd birnenförmiges zu einer Längsachse 3 rotationssymmetrisches Speichergehäuse als Ganzes mit 1 bezeichnet. Dieses weist, zur Achse 3 konzentrisch angeordnet, einen Anschlusskörper 5 und einen Anschlusskörper 7 auf, wobei der Anschlusskörper 5 einen Eingang 9 zur Befüllung der daran angrenzenden Gasseite 11 mit einem Arbeitsgas, vorzugsweise N₂, aufweist, während der Anschlusskörper 7 einen Fluideinlass 13 als Verbindung mit einer Fluidseite 15 bildet. Mit jedem Anschlusskörper 5 und 7 einstückig aus einer Aluminiumlegierung geformt, bilden diese metallischen Gehäuseteile jeweils eine zur Achse 3 rotationssymmetrische, dünnwandige Schale, wobei die in der Zeichnung oben liegende Schale mit 17 und die untenliegende Schale mit 19 bezeichnet sind. In dem beim vorliegenden Beispiel auf mittlerer Länge gelegenen Überlappungsbereich 21 überlappen sich die Öffnungsränder 23 und 25 der Schalen 17 bzw. 19. Eine verstärkende Umwicklung 27 aus einem Faserverbundmaterial, worauf unten näher eingegangen wird, erstreckt sich über die gesamte Außenseite des Speichergehäuses 1 vom Übergangsbereich 29, wo der Anschlusskörper 5 in den dünnwandigen Abschnitt der Schale 17 übergeht, bis zum Übergangsbereich 31 am anderen Anschlusskörper 7.

Der Überlappungsbereich 21 der Schalen 17 und 19 ist so gestaltet, dass im Übergangsbereich 21 eine aus elastomerem Material gebildete Membran 33 mit ihrem Umfangsrand sowohl mechanisch am Speichergehäuse 1 festgelegt ist als auch eine Abdichtung zwischen Gasseite 11 und Fluidseite 15 bildet. Die Membran 33 weist diesbezüglich einen umfänglichen Randwulst 35 auf, der zwischen dem Öffnungsrand 25 der am Überlappungsbereich 21 außenliegenden Schale 19 und dem Öffnungsrand 23 der innenliegenden Schale 17 eingespannt ist. Während der Öffnungsrand 25 der unteren Schale 19 glattflächig endet, bildet der Öffnungsrand 23 der oberen Schale 17 ein radial nach innen eingezogenes Hohlprofil näherungsweise C-förmiger Gestalt, mit einem radial nach innen verlaufenden Schenkel 37 und einem von diesem einen axialen Abstand aufweisenden, radial nach außen strebenden Schenkel 39, die zwischen sich den Randwulst 35 der Membran 33 übergreifen, dessen Außenseite am glattflächigen Öffnungsrand 25 der unteren Schale 19 anliegt.

Diese Gestaltung des Überlappungsbereiches 21 resultiert nicht nur in einer mechanisch sicheren und fluiddichten Einspannung der Membran 33 an deren verdicktem Randwulst 35, sondern führt auch zu einer Klemmung der einander überlappenden Endränder 23, 25 der Schalen 17 bzw. 19. Die obere Schale 17 bildet am Übergang zum Hohlprofil eine Stufe 41 zur Bildung einer radial eingezogenen Ringfläche, an der der glattflächige Öffnungsrand 25 der unteren Schale 19 so anliegt, dass der Übergang der beiden Schalen 17 und 19 am Überlappungsbereich 21 außenseitig absatzlos erfolgt, so dass die verstärkende Umwicklung 27 an ihrer Außenseite eine auch im Überlappungsbereich 21 glattflächige, absatzlose Kontur bildet. Die Stufe 41 bildet zudem eine Sicherung der Schalen 17 und 19 gegen eine gegeneinander gerichtete Axialbewegung aufgrund der durch die Umwicklung 27 erzeugten, an den Schalen 17, 19 wirkenden Abstützkraft.

Andererseits bewirkt im Speichergehäuse 1 herrschender Innendruck gegenüber dem durch die verstärkende Umhüllung 27 gebildeten Gegenlager eine Anpresskraft der im Überlappungsbereich 21 aneinanderliegenden Bauelemente, wodurch sich durch den Betriebsdruck eine Verstärkung der Verankerung der im Überlappungsbereich 21 aneinanderliegenden Bauelemente , einschließlich der Erhöhung der Abdichtwirkung, ergibt.

Bei einer aus einem Faserverbundwerkstoff gebildeten Umwicklung 27, die in an sich bekannter Weise gestaltet sein kann, ergibt sich daher in Verbindung mit aus einem Aluminiumwerkstoff gebildeten Schalen 17, 19 eine sehr hohe Druckfestigkeit und Betriebssicherheit bei einfachster Bauweise und insbesondere bei einem Mindestmaß an Baugewicht. Die verstärkende Umwicklung 27 kann aus einer Faserverstärkung, wie Kohlenstoff-, Aramid-, Glas-, Bor-, ALO₃-Fasern oder Gemischen hieraus gebildet sein. Vorzugsweise sind diese Faserstoffe in einer Grundmatrix aus Duromeren, beispielsweise Epoxid- oder Phenolharzen, oder in Thermoplasten eingebettet.

Das in Fig. 3 gezeigte Ausführungsbeispiel unterscheidet sich vom zuerst beschriebenen Beispiel grundsätzlich lediglich insofern, als an den Übergangsbereichen 29, 31 zwischen den Anschlusskörpern 5 und 7 und dem sich daran anschließenden dünnwandigen Bereich der Schalen 17, 19, wobei in Fig. 3 lediglich der Übergangsbereich 29 an der Schale 17 gezeigt ist, die Umwicklung 27 jeweils einen Verdickungsbereich 45 bildet. Dieser Verdickungsbereich schmiegt sich an eine sich in Axialrichtung erstreckende, zylindrische Außenfläche 47 des jeweiligen Anschlusskörpers 5, 7 so an, dass die Umwicklung 27 einen den Anschlusskörper 5, 7 umgebenden Verstärkungsring bildet, der den jeweiligen Anschlusskörper 5, 7 gegenüber dem dünnwandigen Schalenteil abstützt und somit eine Verstärkung der Anschlusskörper 5 und 7 gegenüber dem übrigen Speichergehäuse 1 bildet, wodurch mechanische, statische oder dynamische, an den Anschlusskörpern 5, 7 wirkende Kräfte in die verstärkende Umwicklung 27 eingeleitet werden, wodurch sich eine besonders hohe Betriebssicherheit bei starken Belastungen ergibt, wie sie beispielsweise bei Wettbewerbsfahrzeugen im Rennbetrieb auftreten können. Bei der Ausführungsform nach der Fig.2 wurde die Wicklung insoweit optimiert, als entlang des Gehäuseumfanges eine im wesentlichen konstante Dicke beibehalten wird. Bei der Ausführungsform nach der Fig.3 ist die Wicklung von der Breite oder Dicke her gesehen unterschiedlich gewählt, insbesondere nimmt die Dicke der Wicklung in Richtung des oberen Anschlusses zu. Dergestalt besteht aber auch die Möglichkeit, an Stellen hoher Beanspruchung diese durch eine verstärkt aufgebrachte Wicklung zu kompensieren.

## Patentansprüche

1. Hydrospeicher,
- mit mindestens zwei Gehäuseschalen (17, 19) in Form von Rotationskörpern bezüglich der Längsachse (3) des Speichergehäuses (1), und
- mit mindestens einem Trennelement (33), das innerhalb des mittels der Gehäuseschalen (17, 19) gebildeten Speichergehäuses (1) innere Arbeitsräume (11, 15), vorzugsweise mediendicht voneinander trennt,
- wobei zur Bildung des Speichergehäuses (1) die Gehäuseschalen (17, 19) mit ihren freien Stirnseiten in Aneinanderlage sind, und
- wobei die einzelnen Gehäuseschalen (17, 19) mittels einer von auβen aufgebrachten Faserumwicklung (27) oder mindestens eines aufgebrachten Fasergeleges druckdicht miteinander verbunden sind,
- **dadurch gekennzeichnet, dass** die einander zugekehrten Öffnungsränder (23, 25) der Gehäuseschalen (17, 19) einander derart überlappen, dass die im Überlappungsbereich (21) wirksame, durch die aus einem Faserverbundmaterial gebildete Umwicklung (27) erzeugte Abstützkraft und die dieser entgegenwirkende, aufgrund von Innendruck im Speichergehäuse (1) erzeugte Druckkraft eine Klemmkraft im Überlappungsbereich (21) als Haltekraft für die gegenseitige Verankerung der Öffnungsränder (23, 25) der Gehäuseschalen (17, 19) bilden,
- dass der Öffnungsrand (23) derjenigen Gehäuseschale (17), die im Überlappungsbereich (21) radial innenliegend ist, ein annähernd C-förmiges, radial nach innen eingezogenes Hohlprofil zur Aufnahme des mindestens einen Trennelementes (33) bildet, und
- dass der Öffnungsrand (25) der im Überlappungsbereich (21) radial außen liegenden Gehäuseschale (19) zur Bildung eines absatzlosen Überganges der Außenflächen beider Gehäuseschalen (17, 19) an einer Ringfläche anliegt, die durch eine Stufe (41) gebildet ist, die am Öffnungsrand (23) der andere Gehäuseschale (17) am Übergang zum Hohlprofil vorgesehen ist.

2. Hydrospeicher nach Anspruch 1, **dadurch gekennzeichnet, dass** das bewegbare Trennelement durch eine Membran (33) gebildet ist, deren Umfangsrand im Überlappungsbereich (21) mit einem Verankerungsteil (35) zwischen die Öffnungsränder (23, 25) der Gehäuseschalen (17, 19) derart eingreift, dass die im Überlappungsbereich (21) wirkende Klemmkraft die Haltekraft für die Verankerung des Verankerungsteils (35) der Membran (33) an den Öffnungsrändern (23, 25) der Gehäuseschalen (17, 19) bildet.

3. Hydrospeicher nach Anspruch 1 oder 2, **dadurch gekennzeichnet, dass** sich die Öffnungsränder (23, 25) der Gehäuseschalen (17, 19) im Bereich der halben Gehäuselänge überlappen.

4. Hydrospeicher nach Anspruch 2 oder 3, **dadurch gekennzeichnet, dass** das Verankerungsteil der Membran (33) durch einen verdickten Randwulst (35) am Umfangsrand der Membran (33) gebildet ist.

5. Hydrospeicher nach Anspruch 4, **dadurch gekennzeichnet, dass** das Hohlprofil einen radial nach innen verlaufenden Schenkel (37) und einen im Abstand radial nach außen verlaufenden Schenkel (39) bildet, zwischen denen der Randwulst (35) der Membran (33) aufnehmbar ist, der an seiner Außenseite an der Innenseite des überlappenden Öffnungsrandes (25) der anderen Gehäuseschale (19) anliegt.

6. Hydrospeicher nach einem der vorhergehenden Ansprüche, **dadurch gekennzeichnet, dass** die Gehäuseschalen (17, 19) aus einer Aluminiumlegierung gebildet sind.

7. Hydrospeicher nach einem der vorhergehenden Ansprüche, **dadurch gekennzeichnet, dass** Anschlüsse an den Gehäuseschalen (17, 19) durch zur Längsachse (3) koaxiale Anschlusskörper (5, 7) gebildet sind, an die sich die Wand der jeweiligen Gehäuseschale (17, 19) mit gegenüber der Dicke der Anschlusskörper (5, 7) verringerter Wandstärke anschließt.

8. Hydrospeicher nach Anspruch 7, **dadurch gekennzeichnet, dass** die Umwicklung (27) im Bereich (29, 31) des Überganges zwischen Anschlusskörper (5, 7) und verringerter Wandstärke der Gehäuseschalen (17, 19) eine Verdickung (45) bildet.

9. Hydrospeicher nach einem der vorhergehenden Ansprüche, **dadurch gekennzeichnet, dass** die Umwicklung (27) aus einem Material gebildet ist, das Kohlenstoff-, Kevlar^{®}-, Glas-, Bor-, AL₂O₃-Fasern oder ein Gemisch hieraus enthält.

## Claims

1. A hydraulic accumulator,
- comprising at least two housing shells (17, 19) in the form of rotational bodies with respect to the longitudinal axis (3) of the accumulator housing (1), and
- comprising at least one separating element (33) that separates inner working chambers (11, 15) from one another, preferably in a medium-sealed manner, within the accumulator housing (1) formed by means of the housing shells (17, 19),
- in order to form the accumulator housing (1) the housing shells (17, 19) resting against one another with their free front sides, and
- the individual housing shells (17, 19) being connected to one another in a pressure-sealed manner by means of a fibre winding (27) applied from the outside or at least one applied fibre clutch,
- **characterised in that** the opening edges (23, 25) of the housing shells (17, 19) facing one another overlap one another such that the supporting force effective in the overlap region (21) and generated by the winding (27) formed from a fibre composite material and the compressive force acting against the latter and generated upon the basis of the internal pressure in the accumulator housing (1) form a clamping force in the overlap region (21) as a holding force for the reciprocal anchoring of the opening edges (23, 25) of the housing shells (17, 19),
- that the opening edge (23) of the housing shell (17) which lies radially to the inside in the overlap region (21) forms an approximately C-shaped, radially inwardly drawn in hollow profile for holding the at least one separating element (33), and
- that the opening edge (25) of the housing shell (19) lying radially outwardly in the overlap region (21) lies against an annular surface in order to form a ledge-free cross-over of the outer surfaces of both housing shells (17, 19), said annular surface being formed by a step (41) that is provided on the opening edge (23) of the other housing shell (17) at the cross-over to the hollow profile.

2. The hydraulic accumulator according to Claim 1, **characterised in that** the moveable separating element is formed by a membrane (33) the peripheral edge of which engages in the overlap region (21) with an anchoring part (35) between the opening edges (23, 25) of the housing shells (17, 19) such that the clamping force acting in the overlap region (21) forms the holding force for the anchoring of the anchoring part (35) of the membrane (33) on the opening edges (23, 25) of the housing shells (17, 19).

3. The hydraulic accumulator according to Claim 1 or 2, **characterised in that** the opening edges (23, 25) of the housing shells (17, 19) overlap in the region of half of the housing length.

4. The hydraulic accumulator according to Claim 2 or 3, **characterised in that** the anchoring part of the membrane (33) is formed by a thickened edge bulge (35) on the peripheral edge of the membrane (33).

5. The hydraulic accumulator according to Claim 4, **characterised in that** the hollow profile forms a radially inwardly extending arm (37) and a radially outwardly extending arm (39) a distance away between which the edge bulge (35) of the membrane (33) can be held and which on its outer side lies against the inner side of the overlapping opening edge (25) of the other housing shell (19).

6. The hydraulic accumulator according to any of the preceding claims, **characterised in that** the housing shells (17, 19) are formed from an aluminium alloy.

7. The hydraulic accumulator according to any of the preceding claims, **characterised in that** the connections on the housing shells (17, 19) are formed by connection bodies (5, 7) coaxial to the longitudinal axis to which the wall of the respective housing shell (17, 19) is connected with reduced wall strength over the thickness of the connection bodies (5, 7).

8. The hydraulic accumulator according to Claim 7, **characterised in that** the winding (27) forms a thickening (45) in the region (29, 31) of the cross-over between the connection body (5, 7) and a reduced wall thickness of the housing shells (17, 19).

9. The hydraulic accumulator according to any of the preceding claims, **characterised in that** the winding (27) is formed from a material that contains carbon, Kevlar^{®}, glass, boron, AL₂O₃ fibres or a mixture of the latter.

## Revendications

1. Accumulateur hydraulique,
- comprenant au moins deux coques (17, 19) d'enveloppe sous la forme de pièces de révolution par rapport à l'axe (3) longitudinal de l'enveloppe (1) de l'accumulateur, et
- comprenant au moins un élément (33) de séparation qui, à l'intérieur de l'enveloppe (1) de l'accumulateur formée au moyen des coques (17, 19) de l'enveloppe, sépare l'une de l'autre, de préférence d'une manière étanche aux milieux, des chambres (11, 15) intérieures de travail,
- dans lequel, pour la formation de l'enveloppe (1) de l'accumulateur, les coques (17, 19) de l'accumulateur sont mises l'une contre l'autre par leurs côtés frontaux libres, et
- dans lequel, les coques (17, 19) de l'enveloppe sont reliées l'une à l'autre d'une manière étanche à la pression au moyen d'un enroulement (27) de fibre déposé de l'extérieur ou d'au moins une nappe de fibres déposée,
- **caractérisé en ce que** les bords (23, 25) d'ouverture tournés l'un vers l'autre des coques (17, 19) de l'enveloppe se chevauchent l'un l'autre de manière à ce que la force d'appui efficace dans la zone (21) de chevauchement, produite par l'enroulement (27) en une matière fibreuse composite, et la force de pression, s'opposant à celle-ci et produite en raison de la pression à l'intérieur de l'enveloppe (1) de l'accumulateur, donnent une force de serrage dans la zone (21) de chevauchement en tant que force de maintien pour l'ancrage mutuel des bords (23, 25) d'ouverture des coques (17, 19) de l'enveloppe,
- **en ce que** le bord (23) d'ouverture de la coque (17) de l'enveloppe, qui est radialement à l'intérieur dans la zone (21) de chevauchement, forme, pour le logement du au moins un élément (33) de séparation, un profil creux, à peu près en forme de C et rentré radialement vers l'intérieur, et
- **en ce que** le bord (25) d'ouverture de la coque (19) de l'enveloppe, se trouvant à l'extérieur radialement dans la zone (21) de chevauchement, s'applique, pour la formation d'une transition sans gradin des surfaces extérieures des deux coques (17, 19) de l'enveloppe, à une surface annulaire qui est formée par un gradin (41), lequel est prévu sur le bord (23) d'ouverture de l'autre coque (17) de l'enveloppe à la transition vers le profilé creux.

2. Accumulateur hydraulique suivant la revendication 1, **caractérisé en ce que** l'élément de séparation mobile est formé par une membrane (33) dont le bord de pourtour pénètre dans la zone (21) de chevauchement par une partie (35) d'ancrage entre les bords (23, 25) d'ouverture des coques (17, 19) de l'enveloppe de sorte que la force de serrage agissant dans la zone (21) de chevauchement forme la force de maintien de l'ancrage de la pièce (35) d'ancrage de la membrane (33) sur les bords (23, 25) d'ouverture des coques (17, 19) de l'enveloppe.

3. Accumulateur hydraulique suivant la revendication 1 ou 2, **caractérisé en ce que** les bords (23, 25) d'ouverture des coques (17, 19) de l'enveloppe se chevauchent dans la zone de la moitié de la longueur de l'enveloppe.

4. Accumulateur hydraulique suivant la revendication 2 ou 3, **caractérisé en ce que** la partie d'ancrage de la membrane (33) est formée par un bourrelet (35) de bord épaissi sur le bord de pourtour de le membrane (33).

5. Accumulateur hydraulique suivant la revendication 4, **caractérisé en ce que** le profilé creux forme une branche (37) s'étendant radialement vers l'intérieur et une branche (39) à distance s'étendant radialement vers l'extérieur, entre lesquelles le bourrelet (35) de bord de la membrane (33) peut être logé, bourrelet qui s'applique par son côté extérieur au côté intérieur du bord (25) d'ouverture à chevauchement de l'autre coque (19) de l'enveloppe.

6. Accumulateur hydraulique suivant l'une des revendications précédentes, **caractérisé en ce que** les coques (17, 19) de l'enveloppe sont en alliage d'aluminium.

7. Accumulateur hydraulique suivant l'une des revendications précédentes, **caractérisé en ce que** des raccords sont formés sur les coques (17, 19) de l'enveloppe par des pièces (5, 7) de raccord coaxiales à l'axe (3) longitudinal, pièces auxquelles la paroi de la coque (17, 19) respective de l'enveloppe se raccordent en ayant une épaisseur de paroi diminuée par rapport à l'épaisseur des pièces (5, 7) de raccord.

8. Accumulateur hydraulique suivant la revendication 7, **caractérisé en ce que** l'enroulement (27) forme un épaississement (45) dans la zone (29, 31) de transition entre les pièces (5, 7) de raccord et l'épaisseur de paroi diminuée des coques (17, 19) de l'enveloppe.

9. Accumulateur hydraulique suivant l'une des revendications précédentes, **caractérisé en ce que** l'enroulement (27) est en un matériau qui contient des fibres de carbone de kevlar (marque de fabrique), de verre, de bore, d'AL₂O₃ ou de leurs mélanges.
